# EUROPÄISCHE PATENTSCHRIFT

(11) **EP 1 466 099 B1**
(45) Veröffentlichungstag und Bekanntmachung des Hinweises auf die Patenterteilung: **21.03.2007**
(21) Anmeldenummer: 02795028.6
(22) Anmeldetag: 20.12.2002
(51) Int. Cl.: F04D 7/02, F04D 29/00

(54) **KRAFTSTOFFPUMPE**
FUEL PUMP
POMPE A CARBURANT

(30) Priorität: 15.01.2002 DE 10201405
(43) Veröffentlichungstag der Anmeldung: 13.10.2004
(73) Patentinhaber: SIEMENS AKTIENGESELLSCHAFT, 80333 München (DE)
(72) Erfinder: SCHMIDT, Christoph, 36199 Rotenburg (DE); WEHRUM, Bernd, 36199 Rotenburg (DE)
(86) Internationale Anmeldenummer: PCT/DE2002/004702
(87) Internationale Veröffentlichungsnummer: WO 2003/060328

(56) Entgegenhaltungen:
- DE-A- 19 539 909
- US-A- 4 792 353
- US-A- 5 842 845
- US-A1- 2001 004 435

## Beschreibung

Die Erfindung bezieht sich auf eine Pumpe, insbesondere eine Kraftstoffpumpe, mit einem Pumpengehäuse, in dem eine Pumpenkammer ausgebildet ist, zu der eine Einlass hinführt und von der ein Auslass wegführt, mit einem in der Pumpenkammer angeordneten Pumpenrad, das auf einer drehbar antreibbaren Antriebswelle befestigt ist, die in Lagern im Pumpengehäuse drehbar gelagert ist.

Bei derartigen aggressive Flüssigkeiten wie z.B. Kraftstoffe fördernden Pumpen ist es bekannt, deren Innenteile mit einer Eloxal-Schicht als Korrosionsschutz zu versehen.

In zunehmendem Maß weisen heute die Kraftstoffe Verschmutzungen auf, die zwischen den relativ zueinander bewegten Teilen der Pumpen zu Verschleiß führen sowie die Eloxal-Schicht beschädigen. Verunreingungen der Kraftstoffe durch Wasser oder chemisch ähnlich reagierende Stoffe sowie Zusätze der Kraftstoffe der verschiedensten Art können dann zu weiteren Beschädigungen der Pumpenteile führen.

Bei Pumpenbauteilen aus Aluminium führen hoch alkoholhaltige Kraftstoffe zur Oxydation und damit zu Ausblühungen und im weiteren zu einer Blockade des Pumpenrads. Eine solche Blokkade kann auch durch die Verschmutzungen geschehen.

Sehr geringe Spalte sind aber zwischen den beweglichen und den feststehenden Pumpenteilen erforderlich, damit ein ausreichender Druckaufbau insbesondere bei einer als Strömungspumpe aufgebauten Pumpe möglich ist.

Weitere Nachteile der Eloxal-Schicht sind deren hohe Kosten, deren Umweltunverträglichkeit sowie deren große Dicke von etwa 30 µm, die zu großen Toleranzen führt. Diese großen Toleranzen ermöglichen wiederum keinen zufriedenstellenden Druckaufbau der Pumpe.

Zur Lagerung und Führung der Antriebswelle sind in Lagerbohrungen des Pumpengehäuses Lager in Form von z. B. Kohlebuchsen angeordnet. Dies ist montage- und bauteilaufwendig.

Aus der US 2001/0004435 A1 ist eine Pumpe der eingangs genannten Art bekannt.

Weiterhin ist es aus der DE 44 20 262 A1 bekannt mechanische Teile mit verschiebbaren Elementen von Kraftstoff-Einspritzpumpen durch chemische Abscheidung aus der Gasphase mit einem amorphen harten Kohlenstoff-Film zu beschichten, um eine Reduzierung des Verschleißverlustes und Erzielung guter Reibeigenschaften zu erreichen.

Aufgabe der Erfindung ist es daher eine Pumpe der eingangs genannten Art zu schaffen, die einfach aufgebaut und verschleißarm ausgebildet ist und einen hohen Druckaufbau dauerhaft gewährleistet.

Diese Aufgabe wird erfindungsgemäß dadurch gelöst, dass an Oberflächen des Pumpenrads anliegende Oberflächen der Pumpenkammer und/oder an Oberflächen der Pumpenkammer anliegende Oberflächen des Pumpenrads eine durch physikalische Abscheidung aus der Gasphase aufgebrachte Beschichtung geringer Dicke und großer Härte besitzen und/oder dass die Antriebswelle in Lagerbohrungen des Pumpengehäuses drehbar gelagert sind, wobei die Lagerbohrungen und/oder die Antriebswelle eine durch physikalische Abscheidung aus der Gasphase aufgebrachte Beschichtung geringer Dicke und großer Härte besitzen.

Die dünne Beschichtung ist mit exakt gleichmäßiger Dicke auftragbar und ermöglicht so die Einhaltung geringer Toleranzen, so dass ein guter Druckaufbau der Pumpe gewährleistet ist.

Dazu trägt ebenfalls bei, dass der Aufbau der Beschichtung mit einem gleichmäßigen Schichtwachstum von dichter Struktur und glatter Oberfläche erfolgt, was weiterhin zu einem guten Korrosionsschutz führt und den Einsatz der Pumpe für die unterschiedlichsten Kraftstoffarten und andere Fördermedien ermöglicht.

Die große Härte sichert die Beschichtung gegen Verschleiß und gewährleistet eine hohe Lebensdauer der Pumpe. Dabei kann diese Härte vorzugsweise in einem Bereich von 2500 HV bis 3500 HV (Vickershärte) aber auch darüber oder darunter liegen.

Da nur niedrige Verfahrenstemperaturen bei der Erzeugung der Beschichtung erforderlich sind, kommt es nicht zu einem Verziehen der beschichteten Bauteile und zu Materialveränderungen wie Gefügeveränderungen an diesen Bauteilen.

Da weiterhin die Beschichtung auf die unterschiedlichsten Materiälen aufgebracht werden kann, können für Pumpengehäuse und Pumpenrad die jeweils optimalen Werkstoffe und Werkstoffpaarungen angewandt werden.

Das Aufbringen der Schicht erfolgt auf eine die Umwelt nicht belastende Art und Weise.

Durch die sehr harte und glatte Oberfläche der Beschichtung von Lagerbohrung und/oder Antriebswelle sowie den engen Toleranzen diese Teile werden die positiven Eigenschaften einer Kohlebuchse als Lager direkt in die einfache Lagerbohrung verlagert. Damit können separate Lager sowie deren Bearbeitung eingespart werden. Ist die Pumpe eine Strömungspumpe, so sind die bei Strömungspumpen für den Druckaufbau unbedingt erforderlichen engen Toleranzen der Bauteile und damit geringen Spalte zwischen den relativ zueinander bewegten Bauteilen minimierbar.

Dies ist insbesondere von Vorteil, wenn die Strömungspumpe eine Peripheralrad- oder Seitenkanalpumpe ist.

Über die aneinander anliegenden Oberflächen von Pumpenrad und Pumpenkammer hinaus, kann die gesamte Oberfläche der Pumpenkammer mit einer durch physikalische Abscheidung aus der Gasphase aufgebrachten Beschichtung versehen sein, wobei vorzugsweise auch die Oberflächen der Kraftstoff führenden Teile der Pumpe mit einer durch physikalische Abscheidung aus der Gasphase aufgebrachten Beschichtung versehen sind. Damit können durch die Pumpe auch aggressive Medien gefördert werden, ohne dass es zu Beschädigungen kommt.

Die Gewährleistung der engen Herstellungstoleranzen ist dadurch möglich, dass die Beschichtung eine Dicke von etwa 2 µm bis etwa 5 µm aufweist. Dabei ist eine Schichtdicke von 2 µm für einen Verschleißschutz völlig ausreichend während für einen Korrosionsschutz 5 µm vorzuziehen sind.

Insbesondere bei der Verwendung der Pumpe als Kraftstoffpumpe ist die Beschichtung vorzugsweise eine Chrom-Nitrid-Schicht.

Pumpengehäuse und/oder Pumpenrad können aus Metall oder einer Metalllegierung, insbesondere aus Aluminium oder einer Aluminiumlegierung bestehen, die durch die Beschichtung verschleißfest und korrosionsbeständig werden, wobei aber die leichte Herstellbarkeit und das geringe Gewicht beibehalten werden.

Eine andere Möglichkeit besteht darin, dass Pumpengehäuse und/oder Pumpenrad aus einem Kunststoff, insbesondere einem Phenolharz bestehen. Auch derart leicht als Spritzgussteile herstellbare Teile geringen Gewichts werden durch die Beschichtung verschleißfest und beständig gegen aggressive Fördermedien.

Eine besonders günstige Werkstoffpaarung besteht darin, dass das Pumpengehäuse aus beschichtetem Aluminium und das Pumpenrad aus Phenolharz besteht. Dabei kann das aus Phenolharz bestehende Pumpenrad beschichtet oder auch unbeschichtet sein.

Ein Ausführungsbeispiel der Erfindung ist in der Zeichnung dargestellt und wird im folgenden näher beschrieben. Die einzige Figur der Zeichnung zeigt eine Kraftstoffpumpe mit Strömungspumpen als Pumpenstufen.

Die dargestellte Pumpe ist eine zweistufige Kraftstoffpumpe. Von einem in dem geschlossen dargestellten Motorgehäuse 1 angeordneten Elektromotor ist eine Antriebswelle 2 drehbar antreibbar, auf deren rechtem Endbereich ein ersten Pumpenrad 3 einer Peripheralradpumpe 14 drehfest angeordnet ist. Der radial umlaufende Bereich des ersten Pumpenrads 3 ist mit einem ersten Schaufelkranz ausgebildet, der von einem ringförmigen Kanal weitgehend umschlossen ist. Eine erste Pumpenkammer 5 ist als topfförmige Ausnehmung 31 in der einen Stirnseite eines Deckels 6 ausgebildet, der ein Teil des Pumpengehäuses 7 ist.

In dem Pumpendeckel 7 befindet sich ein Einlass 8, über den die Peripheralradpumpe Kraftstoff ansaugen kann. Weiterhin ist zentrisch eine Kugel 9 in einer Aufnahme auf der Seite des ersten Pumpenrads 3 im Deckel 6 angeordnet, an der die Antriebswelle 2 stirnseitig abgestützt ist und die ein Axiallager der Antriebswelle 2 bildet.

Durch eine an der Mündungsöffnung der topfförmigen Ausnehmung 31 des Deckels 6 anliegenden Zwischenwand 10, durch die die Antriebswelle hindurchgeführt ist, ist die erste Pumpenkammer 5 geschlossen. Die Antriebswelle 2 ist dabei durch eine Lagerbohrung 11 in der ebenfalls ein Teil des Pumpengehäuses 7 bildenden Zwischenwand 10 hindurchgeführt und in dieser Lagerbohrung 11 unmittelbar drehbar gelagert.

In einer nicht sichtbaren Ebene ist die erste Pumpenkammer 5 mit einem radial umlaufenden Ringkanal 12 auf der der Peripheralradpumpe 14 zugewandten Seite in der Zwischenwand 10 verbunden, von dem eine Verbindung 13 zu der der Peripheralradpumpe 14 abgewandten Seite der Zwischenwand 10 führt und in einen dort ringförmig ausgebildeten ersten Seitenkanal 15 eine Seitenkanalpumpe 16 mündet.

Die Zwischenwand 10 ist auf der Seite des ersten Seitenkanals 15 ebenfalls mit einer topfförmigen Ausnehmung 17 ausgebildet, die eine zweite Pumpenkammer bildet und in der ein zweites Pumpenrad 18 der Seitenkanalpumpe 16 angeordnet ist, das ebenfalls drehfest auf der Antriebswelle 2 sitzt.

Das zweite Pumpenrad 18 besitzt in seiner einen Seitenfläche überdeckend mit dem ersten Seitenkanal 16 einen zweiten Schaufelkranz 19, der über axiale Durchbrüche 20 mit einem dritten Schaufelkranz 21 auf der anderen Seitenfläche des Pumpenrads 18 verbunden ist.

Der dritte Schaufelkranz 21 wird von einem ringförmigen zweiten Seitenkanal 22 überdeckt, der in einer Trennwand 23 ausgebildet ist, die die topfförmige Öffnung 14 verschließt, einen Teil des Pumpengehäuses 7 bildet und durch eine Antriebswelle 2 hindurchgeführt ist.

Die Trennwand 23 trennt die Seitenkanalpumpe 16 von dem Motorgehäuse 1, wobei der in der Trennwand 23 ausgebildete Auslass 24 in das Motorgehäuse 1 mündet. Der geförderte Kraftstoff durchströmt das Motorgehäuse 1 und wird über ein Rückschlagventil 25 einem Druckanschluss 26 der Kraftstoffpumpe zugeführt, die in einer Verschlusswand 29 angeordnet sind. Ebenfalls in der Verschlusswand 29 befindet sich ein Steckkontakt 30 der Stromversorgung des Elektromotors.

In dem Endbereich des Motorgehäuses 1 auf der Seite des Druckanschlusses 26 ist eine Lagerwand 27 angeordnet, die koaxial zur ersten Lagerbohrung 11 eine zweite Lagerbohrung 28 aufweist, in der das linke Ende der Antriebswelle 2 unmittelbar drehbar gelagert ist.

Die beiden Pumpenräder 3 und 18 bestehen aus Phenolharz.

Die Teile des Pumpengehäuses 7 sind aus Aluminium ausgebildet. Dabei besitzt der Deckel 6 in allen der Zwischenwand 10 zugewandten Bereichen sowie im Einlass 8 eine Beschichtung aus Chrom-Nitrid. Die Zwischenwand 10, die Trennwand 23 und die Lagerwand 27 sind vollständig mit einer Beschichtung aus Chrom-Nitrid versehen. Weiterhin sind auch die vom Kraftstoff umspülten Flächen der Verschlusswand 29 und des Druckanschlusses 26 mit Chrom-Nitrid beschichtet.

Dabei sind auch die zylindrischen Innenwände der ersten und zweiten Lagerbohrung 11 und 28 beschichtet. Zusätzlich besitzt die aus Stahl bestehende Antriebswelle 2 in ihren in den Lagerbohrungen 11 und 28 befindlichen Bereichen eine Chrom-Nitrid-Beschichtung.

Diese Chrom-Nitrid-Beschichtungen sind durch physikalische Abscheidungen aus der Gasphase aufgebracht und haben eine Dicke von 5 µm sowie eine Vickershärte von etwa 2500 HV.

## Patentansprüche

1. Pumpe, insbesondere Kraftstoffpumpe, mit einem Pumpengehäuse, in dem eine Pumpenkammer ausgebildet ist, zu der ein Einlass hinführt und von der ein Auslass wegführt, mit einem in der Pumpenkammer angeordneten Pumpenrad, das auf einer drehbar antreibbaren Antriebswelle befestigt ist, die in Lagern im Pumpengehäuse drehbar gelagert ist, **dadurch gekennzeichnet, dass** an Oberflächen des Pumpenrads (3, 18) anliegende Oberflächen der Pumpenkammer (5) und/oder an Oberflächen der Pumpenkammer (5) anliegende Oberflächen des Pumpenrads (3, 18) eine durch physikalische Abscheidung aus der Gasphase aufgebrachte Beschichtung geringer Dicke und großer Härte besitzen und/oder dass die Antriebswelle (2) in Lagerbohrungen (11, 28) des Pumpengehäuses (7) drehbar gelagert sind, wobei die Lagerbohrungen (11,28) und/oder die Antriebswelle (2) eine durch physikalische Abscheidung aus der Gasphase aufgebrachte Beschichtung geringer Dicke und großer Härte besitzen.

2. Pumpe nach Anspruch 1, **dadurch gekennzeichnet, dass** die Pumpe eine Strömungspumpe ist.

3. Pumpe nach Anspruch 2, **dadurch gekennzeichnet, dass** die Strömungspumpe eine Peripheralrad- oder Seitenkanalpumpe (14, 16) ist.

4. Pumpe nach einem der vorhergehenden Ansprüche, **dadurch gekennzeichnet, dass** die Oberfläche der Pumpenkammer (5) mit einer durch physikalische Abscheidung aus der Gasphase aufgebrachten Beschichtung versehen ist.

5. Pumpe nach einem der vorhergehenden Ansprüche, **dadurch gekennzeichnet, dass** die Oberflächen der Kraftstoff führenden Teile der Pumpe mit einer durch physikalische Abscheidung aus der Gasphase aufgebrachten Beschichtung versehen sind.

6. Pumpe nach einem der vorhergehenden Ansprüche, **dadurch gekennzeichnet, dass** die Beschichtung eine Dicke von etwa 2 µm bis etwa 5 µm aufweist.

7. Pumpe nach einem der vorhergehenden Ansprüche, **dadurch gekennzeichnet, dass** die Beschichtung eine Chrom-Nitrid-Schicht ist.

8. Pumpe nach einem der vorhergehenden Ansprüche, **dadurch gekennzeichnet, dass** Pumpengehäuse (7) und/oder Pumpenrad aus Metall oder einer Metalllegierung bestehen.

9. Pumpe nach einem der vorhergehenden Ansprüche, **dadurch gekennzeichnet, dass** Pumpengehäuse und/oder Pumpenrad (3,18) aus einem Kunststoff besteht.

## Claims

1. Pump, in particular a fuel pump, having a pump casing, in which a pump chamber is formed, which has an inlet leading to it and an outlet leading away from it, having a pump impeller which is arranged in the pump chamber and is secured to a drive shaft, which can be driven in rotation and is mounted rotatably in bearings in the pump casing, **characterized in that** surfaces of the pump chamber (5) which bear against surfaces of the pump impeller (3, 18) and/or surfaces of the pump impeller (3, 18) which bear against surfaces of the pump chamber (5) have a coating of low thickness and high hardness which is applied by physical vapour deposition and/or **in that** the drive shaft (2) is rotatably mounted in bearing bores (11, 28) in the pump casing (7), the bearing bores (11, 28) and/or the drive shaft (2) having a coating of low thickness and high hardness which is applied by physical vapour deposition.

2. Pump according to Claim 1, **characterized in that** the pump is a flow pump.

3. Pump according to Claim 2, **characterized in that** the flow pump is a peripheral impeller or side channel pump (14, 16).

4. Pump according to one of the preceding claims, **characterized in that** the surface of the pump chamber (5) is provided with a coating which is applied by physical vapour deposition.

5. Pump according to one of the preceding claims, **characterized in that** the surfaces of the fuel-carrying parts of the pump are provided with a coating which is applied by physical vapour deposition.

6. Pump according to one of the preceding claims, **characterized in that** the coating has a thickness of approximately 2 µm to approximately 5 µm.

7. Pump according to one of the preceding claims, **characterized in that** the coating is a chromium nitride layer.

8. Pump according to one of the preceding claims, **characterized in that** the pump casing (7) and/or pump impeller consist of metal or a metal alloy.

9. Pump according to one of the preceding claims, **characterized in that** the pump casing and/or pump impeller (3, 18) consist of a plastic.

## Revendications

1. Pompe, notamment pompe à carburant, comportant un corps de pompe dans lequel est formée une chambre à laquelle conduit une entrée d'aspiration et laquelle débouche sur une sortie de refoulement, et comportant une roue de pompe disposée dans la chambre de la pompe, ladite roue de pompe étant fixée sur un arbre d'entraînement pouvant être entraîné en rotation, lequel arbre d'entraînement est suspendu en rotation dans des paliers dans le corps de pompe, **caractérisée par le fait que** les surfaces de la chambre (5) de la pompe voisines de surfaces de la roue (3, 18) de la pompe et/ou les surfaces de la roue (3, 18) de la pompe voisines de surfaces de la chambre (5) de la pompe ont un revêtement de faible épaisseur et de grande dureté appliqué par précipitation physique à partir de la phase gazeuse et/ ou que l'arbre d'entraînement (2) est suspendu en rotation dans des alésages de paliers (11, 28) du corps (7) de la pompe, les alésages de paliers (11, 28) et / ou l'arbre d'entraînement (2) ayant un revêtement de faible épaisseur et de grande dureté appliqué par précipitation physique à partir de la phase gazeuse.

2. Pompe selon la revendication 1, **caractérisée par le fait que** la pompe est une pompe dynamique.

3. Pompe selon la revendication 2, **caractérisée par le fait que** la pompe dynamique est une pompe à roue périphérique ou une pompe à canal latéral (14, 16).

4. Pompe selon l'une des revendications précédentes, **caractérisée par le fait que** la surface de la chambre (5) de la pompe est dotée d'un revêtement appliqué par précipitation physique à partir de la phase gazeuse.

5. Pompe selon l'une des revendications précédentes, **caractérisée par le fait que** les surfaces des pièces de la pompe en contact avec le carburant sont dotées d'un revêtement appliqué par précipitation physique à partir de la phase gazeuse.

6. Pompe selon l'une des revendications précédentes, **caractérisée par le fait que** le revêtement à une épaisseur de environ 2 µm à environ 5 µm.

7. Pompe selon l'une des revendications précédentes, **caractérisée par le fait que** le revêtement est une couche de nitrure de chrome.

8. Pompe selon l'une des revendications précédentes, **caractérisée par le fait que** le corps (7) de la pompe et / ou la roue de la pompe sont en métal ou en alliage de métal.

9. Pompe selon l'une des revendications précédentes, **caractérisée par le fait que** le corps de pompe et / ou la roue (3, 18) de la pompe sont en matière plastique.
